# EUROPÄISCHE PATENTSCHRIFT

(11) **EP 0 217 114 B1**
(45) Veröffentlichungstag und Bekanntmachung des Hinweises auf die Patenterteilung: **27.12.1990**
(21) Anmeldenummer: 86111686.1
(22) Anmeldetag: 23.08.1986
(51) Int. Cl.: B65D 1/32, B65D 47/06, B65D 47/12

(54) **Spritzflasche aus Kunststoff für Reinigungsflüssigkeit**
Spray bottle of plastic for a detergent
Bouteille en plastique pour la pulvérisation de produits de nettoyage liquides

(30) Priorität: 04.10.1985 DE 3535488
(43) Veröffentlichungstag der Anmeldung: 08.04.1987
(73) Patentinhaber: Joh. A. Benckiser GmbH, D-67059 Ludwigshafen (DE)
(72) Erfinder: Schick, Jürgen, D-6944 Hemsbach (DE); Kaschewski, Bernd, D-6701 Erpolzheim (DE); Ehrenfried, Kurt, D-6700 Ludwigshafen (DE)
(74) Vertreter: Patentanwälte Zellentin & Partner

(56) Entgegenhaltungen:
- CH-A- 449 882
- DE-A- 3 121 591
- FR-A- 889 487
- GB-A- 910 686
- US-A- 4 509 661

## Beschreibung

Die Erfindung betrifft eine Spritzflasche aus Kunststoff, für Reinigungsflüssigkeit insbesondere zum Reinigen von WC-Schüsseln mit einem von Hand zusammendrückbaren Flaschenkörper und einer in dessen oberem Endbereich befindlichen, schräg nach oben gerichteten Sprühdüse.

Eine solche Spritzflasche ist aus der DE-OS 31 21 591 bekannt. Sie hat eine steil nach oben gerichtete Sprühdüse, deren in Sprührichtung weisende Mittelachse mit der Längsrichtung des Flaschenkörpers einen Winkel von ca. 40_{°} einschließt. Diese Bauform ist wenig günstig, wenn man versucht, mit im wesentlichen aufrecht gehaltener Flasche die untere Seite des nach innen gezogenen oberen Rands einer WC-Schüssel abzuspritzen. Man muß dazu mit der die Spritzflasche haltenden Hand tief in das WC fassen, was unangenehm und hygienisch bedenklich ist. Es besteht nicht ohne weiteres die Möglichkeit, den Anstellwinkel der Sprühdüse weniger steil zu gestalten, da man dabei in herkömmlicher Kunststoff-Fertigungstechnik, insbesondere Schlauchziehen und Spritzgießen, auf Grenzen der Ausformbarkeit trifft.

Aus der US-PS 45 09 661 ist ein Spender für aufgeschäumte Sole bekannt, bei dem auf einen zusammendrückbaren Flaschenkörper ein Krümmer mit einer Düse aufgeschraubt ist. Die Sprührichtung der Düse schließt mit der Längsrichtung des Flaschenkörpers einen Winkel von ca. 60_{°} ein. Die Düse ist in eine Öffnung des Krümmers passend eingesetzt. Dieser Spender hat einen gattungsfremden Einsatzbereich. Sein Zusammenbau gestaltet sich vergleichsweise umständlich, wobei die insbesondere für aggressive Reinigungsflüssigkeiten erforderliche Dichtigkeit nicht gewährleistet erscheint.

Aufgabe der Erfindung ist es, eine aus Kunststoff herstellbare Spritzflasche der genannten Art anzugeben, die ein wohldosiertes, ohne Flüssigkeitsschwall und Nachtropfen ablaufendes Austragen von Flüssigkeit unter einem bedienungstechnisch günstigen Winkel erlaubt und sich gut ausformbar in üblicher Kunststoffertigungstechnik herstellen und bequem unter guter Abdichtung aus Einzelteilen zusammenbauen läßt.

Diese Aufgabe wird dadurch gelöst, daß die Sprühdüse von einem Krümmer getragen wird, der unter Abdichtung mit einem Prellverschluß (dichtender Schnappsitz) auf den Flaschenkörper aufsetzbar ist und einen innen hohlen Nippel trägt, an dem ein Düsenmundstück und eine Verschlußkappe jeweils für sich getrennt einrastend und abdichtend festlegbar sind, wobei die in Sprührichtung weisende Mittelachse der Düse mit der Längsrichtung des Flaschenkörpers einen Winkel zwischen 50_{°} und 75°, vorzugsweise ca. 73_{°} einschließt.

Die erfindungsgemäße Flasche spritzt in aufrechter Haltung stärker zur Seite als dies nach dem Stand der Technik bekannt ist. Daraus ergeben sich wesentliche Vorteile bei der Handhabung. Insbesondere braucht man nicht so tief mit der Flasche in eine WC-Schüssel hineinzufahren, wenn man deren oberen Rand abspritzen will. Die Anbringung der Sprühdüse an einem von dem Flaschenkörper separaten Krümmer hat den Vorteil, daß sich der Flaschenkörper in aufrechter Stellung befüllen läßt, wie dies in Abfüllanlagen üblich ist. Der Krümmer wird nach dem Befüllen einfach dichtend aufgreprellt. Flaschenkörper und Krümmer sind aus Kunststoff gefertigt, wobei innerhalb des angegebenen Winkelbereichs keine Ausformprobleme auftreten.

Bei einem bevorzugten Prellverschluß für den Krümmer trägt dieser zwei in Steckrichtung versetzte Reihen von jeweils beabstandet angeordneten Noppen, die an zwei entsprechend versetzten Stegen des Flaschenkörpers rasten. Diese doppelreihige Rastung gewährleistet eine beträchtliche Haltekraft. Die einzelnen, voneinander beabstandeten Noppen lassen sich beim Aufprellen des Krümmers leichter verformen, als beispielsweise eine durchgehende, umlaufende Haltelippe, so daß sich die Montage der Spritzflasche bequem mit vergleichsweise geringem Kraftaufwand durchführen läßt. Aufgrund der Verrastung an zwei in Steckrichtung aufeinanderfolgenden Stegen geht das Aufprellen und Abziehen des Krümmers in zwei Etappen vor sich. Bei einem Versuch, die Spritzflasche aufzubrechen, kommen zunächst beide Noppenreihen mit den zugehörigen Stegen außer Eingriff, doch rastet eine untere Noppenreihe an dem Krümmer noch einmal hinter einem oberen Steg an dem Flaschenkörper ein, womit zusätzliche Sicherheit und eine Warnfunktion einhergeht.

Die Verbindung zwischen Krümmer und Flaschenkörper kann doppelte Dichtsicherheit aufweisen. Hierzu kann der Krümmer einen Stutzen aufweisen, der mit einem Hals des Flaschenkörpers in abgedichtete Steckverbindung kommt. Man erhält so zwei einander umschließende Dichtzonen und eine entsprechend erhöhte Dichtsicherheit, wie sie insbesondere im Umgang mit aggressiven Reinigungsflüssigkeiten wünschenswert ist.

Es kann eine Führungseinrichtung vorgesehen sein, die den Krümmer beim Aufsetzen auf den Flaschenkörper ausrichtet und führt. In einer bevorzugten Bauform ist hierzu am Krümmer eine Führungsschiene ausgeformt, die formschlüssig in eine Nut des Flaschenkörpers eingreift. Der Krümmer wird so beim Aufprellen in bequemer Weise zentriert und bei einem Abheben vom Flaschenkörper stabilisiert.

In einer bevorzugten Bauform hat der Krümmer eine im aufgesetzten Zustand zu der Längsachse des Flaschenkörpers schräg geneigte Stirnfläche, von der der Nippel, an dem sich das Düsenmundstück und eine Verschlußkappe festlegen lassen, in Normalenrichtung absteht. Diese Bauform erleichtert das Zielen mit der Spritzenflasche, da die Sprührichtung anhand der schrägen Stirnfläche augenfällig erkennbar ist.

An der Basis des Nippels kann vorzugsweise auf der Höhe der Stirnfläche des Flaschenkörpers ein Boden vorgesehen sein, der mehrere Öffnungen aufweist, insbesondere zwei außermittig angeordnete Öffnungen. Diese Mehrzahl von Öffnungen dient der Schwallverhinderung beim Ausgeben von Flüssigkeit aus der Spritzflasche. Weiter erreicht man einen guten Rücklauf von nicht versprühter Flüssigkeit in das Innere der Spritzflasche, in der nach dem Spritzen ein die Flüssigkeit rückfördernder Unterdruck herrscht.

Die Spitze des Düsenmundstücks kann eine trompetenartig sich nach außen weitende Form haben. Diese dient der Tropfverhinderung. Es wird eine scharfe Abrißkante für aus der Spritzflasche austretende Flüssigkeit geschaffen, die so nicht nachtropft und die Flasche nicht besudelt. Der Benutzer kommt so nicht mit Rückständen aggresiver Reinigungsflüssigkeit in Berührung.

Die Verschlußkappe der erfindungsgemäßen Spritzflasche kann sich in einer kindersicheren Schnappverbindung an einem umlaufenden Steg des Nippels festlegen lassen. Kinder sind so nicht in der Lage, die Verschlußkappe abzuziehen, so daß sie mit einer noch ungeöffneten Spritzflasche nichts anfangen können. Die Kindersicherung empfiehlt sich besonders für Spritzflaschen zur WC-Reinigung, die üblicherweise sehr aggressive Reinigungsflüssigkeiten enthalten und daher ein erhöhtes Gefahrenmoment für Kinder darstellen.

Der zur Verankerung der Verschlußkappe dienende Steg kann im wesentlichen kreisringförmig und auf einem Teil seines Umfangs vorzugsweise entlang zweier paralleler Sekanten abgeflacht sein. Die Abflachungen können dabei vorzugsweise ca. 90_{°} winkelversetzt zu zwei Keilen der kindersicheren Schnappverbindung liegen, die an der Stirnfläche des Flaschenkörpers ausgebildet sein können. Die Abflachungen erleichtern das Aufsetzen und Abziehen der Verschlußkappe. Ihre Position relativ zu den Keilen ist so gewählt, daß sich bei Betätigung des kindersicheren Verschlusses die Kappe leicht über den sie haltenden Steg abknicken läßt.

Die Erfindung wird im folgenden anhand zweier in den Zeichnungen dargestellter Ausführungsbeispiele näher erläutert. Es zeigen:
Fig. 1 die Seitenansicht einer ersten Bauform einer Spritzflasche, wobei ein Flaschenkörper mit durchgezogenen Linien, und die Außenkontur eines Krümmers und einer Verschlußkappe gestrichelt dargestellt sind;
Fig. 2 eine Vorderansicht des Flaschenkörpers mit Blick in Richtung II von Fig. 1;
Fig. 3 das obere Teil des Flaschenkörpers einer zweiten Bauform der Spritzflasche in Seitenansicht;
Fig. 4 eine Vorderansicht des Flaschenkörpers mit Blick in Richtung IV von Fig. 3;
Fig. 5 eine Draufsicht von oben auf den Flaschenkörper in Richtung V von Fig. 3;
Fig. 6 einen Längsschnitt durch einen Krümmer;
Fig. 7 eine Draufsicht auf den Krümmer von oben mit Blick in Richtung VII von Fig. 6;
Fig. 8 einen Blick auf die Stirnseite des Krümmers in Richtung VIII von Fig. 6;
Fig. 9 halbseitig längsgeschnitten ein Düsenmundstück der Spritzflasche;
Fig. 10 den Längschnitt einer Verschlußkappe mit einem teilweise weggebrochenen inneren Stutzen;
Fig. 11 einen weiteren Längsschnitt der Verschlußkappe mit gegen Fig. 10 um 90_{°} versetzter Schnittebene;
Fig. 12 zwei halbseitige Darstellungen der Verschlußkappe in um 90_{°} zueinander versetzten Positionen;
Fig. 13 einen Blick in das Innere der Verschlußkappe in Richtung XIII von Fig. 10.

Fig. 1 und 2 zeigen den Flaschenkörper 10 einer Spritzfiasche, die rund doppelt so breit ist wie tief. Der Flaschenkörper 10 läßt sich bequem mit einer Hand fassen. Er besteht aus einem elastischen Kunststoff und läßt sich zum Aufbau eines Überdrucks in seinem Innern von Hand zusammendrücken. Der Flaschenkörper 10 weist zwei in Längsrichtung versetzte Wulste 12, 14 auf, die einen Griffbereich 16 begrenzen. Der untere Wulst 12 befindet sich nahe dem Boden 18 des Flaschenkörpers 10, der geringfügig nach innen gezogen ist, und der obere Wulst 14 ist etwa auf halber Höhe des Flaschenkörpers 10 vorgesehen. Oberhalb davon verjüngt sich der Flaschenkörper 10 sowohl in der Breite, als auch in der Tiefe (Fig. 1 und Fig. 2). Bei Draufsicht auf die Breitseite des Flaschenkörpers 10 erkennt man in dem Verjüngungsbereich eine geschwungene, schräg bezüglich der Längsmittelachse 20 des Flaschenkörpers 10 verlaufende Vorderflanke 22 sowie eine nackenartige Einschnürung 24 am Rücken des Flaschenkörpers 10, die in eine etwas weniger schräg gegen die Längsmittelachse 20 angestellte rückwärtige Flanke 26 übergeht. Die Flanken 22, 26 enden in einer Stufe 28, die parallel zu dem Boden 18 verläuft und den Übergang auf einen einstückig angeformten Ansatz 30 markiert, an dem sich in einer Prellverbindung ein in Fig. 1 nur schematisch angedeuteter Krümmer 32 festlegen läßt. Der Ansatz 30 ist ca. eineinhalb mal so breit wie tief. Er trägt auf seinem Außenmantel einen umlaufenden, nach außen vorstehenden Steg 34, der nach oben hin eine schräge Flanke aufweist, und an seiner Unterseite radial zurückspringt. Der Krümmer 32 läßt sich so von oben her auf den Steg 34 aufschnappen.

An die Oberseite des Ansatzes 30 ist ein Rohrstutzen 36 angeformt. Seine Achse 38 erstreckt sich parallel zu der Längsmittelachse 20 des Flaschenkörpers 10. Der Rohrstutzen 36 befindet sich bei schmalseitiger Draufsicht (Fig. 2) in der Mitte des Ansatzes 30, demgegenüber er in seiner lichten Weite verjüngt ist. Breit seitig gesehen (Fig. 1) liegt der Rohrstutzen 36 außermittig bezüglich des Ansatzes 30, und zwar auf der Seite, die der Längsmittelachse 20 des Flaschenkörpers 10 zugekehrt ist; die Achse 38 des Rohrstutzens 36 ist aber gegen die Längsmittelachse 20 zur Seite versetzt. Der Fuß des Rohrstutzens 36 ist über geneigte Bodenflächen 40 mit dem Rand des Ansatzes 30 verbunden, so daß der Flaschenkörper 10 abgesehen von der Öffnung des Rohrstutzens 36 nach oben geschlossen ist.

Fig. 3 bis 5 zeigen eine abgewandelte Bauform des Flaschenkörpers 10. Statt eines einzigen Stegs 34, sind hier zwei Stege 42, 44 an dem Ansatz 30 ausgeformt, die im Abstand parallel zueinander liegen und in Axialrichtung aufeinanderfolgen. Wie noch nachstehend dargelegt, erhält man so eine doppelte Rastung für den aufzuprellenden Krümmer 32. Weiter ist der Außenmantel des Ansatzes 30 mit zwei sich in Axialrichtung erstrekkenden Nuten 46 versehen, die spiegelsymmetrisch zur Längsmittelebene des Flaschenkörpers 10 ausgeformt sind und auf der Höhe des Rohrstutzens 36 einander diametral gegenüberliegen. Die Nuten 46 dienen dazu, den Krümmer 32 beim Aufprellen zu führen.

In Fig. 6 bis 8 ist der auf den Flaschenkörper 10 aufzusetzende Krümmer 32 in näheren Einzelheiten gezeigt. Der Krümmer 32 hat ein nach unten offenes Gehäuse 48, das auf den Ansatz 30 paßt. Am Innenmantel des Gehäuses 48 sind Rastnoppen 50, 52 angeformt, die die Stege 42, 44 am Außenmantel des Ansatzes 30 untergreifen und dadurch den Krümmer 32 an dem Ansatz 30 festhalten.

Die Noppen 50 lassen sich mit schrägen Flanken 54 über die Stege 42, 44 drücken. Man erkennt zwei Reihen von Noppen 50, 52, die in Prellrichtung aufeinanderfolgen und denselben Abstand aufweisen, wie die Stege 42, 44. In jeder der beiden Reihen sind die Noppen 50, 52 voneinander beabstandet und von Reihe zu Reihe auf Lücke gesetzt; eine Noppe 50 in der unteren, nahe der Mündung gelegenen Reihe trifft also auf eine Lücke in der oberen, inneren Reihe von Noppen 52 und umgekehrt. Im aufgeprellten Zustand rasten die Noppen 50 der unteren Reihe mit dem unteren Steg 42, und Noppen 52 der oberen Reihe mit dem oberen, mehr zum freien Ende des Flaschenkörpers 10 hin gelegenen Steg 44. Die doppelte Rastung gewährleistet eine beträchtliche Haltekraft. Andererseits lassen sich die relativ kleinen, voneinander beabstandeten Noppen 50, 52 beim Aufprellen des Krümmers 32 gut verformen, so daß sich der Kraftaufwand bei der Montage in Grenzen hält. Der Krümmer 32 rastet in Etappen auf dem Ansatz 30. Dies ist insbesondere von Vorteil, wenn ein unbefugter Versuch unternommen wird, den Krümmer 32 zu lösen. Nachdem die eigentliche Montagestellung aufgebrochen ist, rastet die untere Reihe von Noppen 50 noch einmal an dem oberen, äußeren Steg 44 des Ansatzes 30, und es ist noch einmal ein Kraftaufwand erforderlich, um den Krümmer 32 endgültig abzuheben. Die stufenweise Verrastung gewährleistet damit zusätzliche Sicherheit, und sie hat eine Warnfunktion für den Benutzer. Doch ist diese Bauform für die Erfindung nicht zwingend; wie in Fig. 2 gezeigt, kann die erfindungsgemäße Spritzflasche vielmehr auch mit einem einfachen Prellverschluß für den Krümmer 32 versehen sein.

Auf dem Innenmantel des Krümmers 32 sind zwei Führungsschienen 56 ausgeformt, die in die Nuten 46 des Ansatzes 30 passen. Die Schienen 56 greifen beim Aufprellen des Krümmers 32 in die Nuten 46 ein. Der Krümmer 32 wird dadurch zentriert und bei einem Abheben von dem Flaschenkörper 10 stabilisiert.

Die Oberseite des Gehäuses 48 ist in dessen rückwärtigem Bereich nach Art eines 90_{°}-Rohrkrümmers gewölbt. An seiner in Fig. 6 links liegenden Vorderseite bietet das Gehäuse 48 dagegen eine ebene Stirnfläche 58 mit im wesentlichen kreisrundem Grundriß. Mittig auf der Stirnfläche 58 befindet sich ein einstückig an das Gehäuse 42 angeformter Nippel 60, der sich in Normalenrichtung der Stirnfläche 58 erstreckt. Der Nippel 60 bildet den Auslauf der Spritzflasche, und seine Mittelachse 62 weist in Sprührichtung. Im Innern des Gehäuses 48 schließt sich unmittelbar an den Nippel 60 ein nach unten weisender Rohrstummel 64 an, der einstückig an das Gehäuse 42 angeformt ist. Die Wand des Nippels 60 ist an dessen Unterseite in das Gehäuse 42 hinein verlängert 66, um einen Übergang zu dem Rohrstummel 64 zu schaffen. Teilweise begrenzt auch die Stirnfläche 58 den von dem Rohrstummel 64 umschlossenen Raum. Die Rückwand 68 des Rohrstummels 64 ist bis an die Oberseite des Gehäuses 48 hochgezogen. Bei einer Orientierung des Krümmers 32, die der im aufgesetzten Zustand auf den Flaschenkörper 10 entspricht, weist die Achse des Rohrstummels 64 in Längsrichtung 20 des Flaschenkörpers 10.

Der Rohrstummel 64 endet im Abstand von der Unterkante 70 des Gehäuses 42. Sein Ende ist mit einer konischen Fase 72 versehen. Im aufgesetzten Zustand des Krümmers 32 greift der Rohrstummel 64 dichtend in den Rohrstutzen 36 am Hals des Flaschenkörpers 10 ein. Es wird so eine Verbindung hergestellt, durch die der abgewinkelte Nippel 60 mit dem Innern des Flaschenkörpers 10 kommuniziert. Der nicht von dem Rohrstummel 64 eingenommene Innenraum 74 des Gehäuses 42 sollte im Prinzip nie Flüssigkeit enthalten. Er dient aber in vorteilhafter Weise als Auffangbehälter im Fall eine Undichtigkeit der Steckverbindung zwischen Rohrstutzen 36 und Rohrstummel 64. Die Prellverbindung des Krümmers 32 auf dem Ansatz 30 ist vorzugsweise abgedichtet gestaltet, so daß eine doppelte Dichtsicherheit mit zwei einander umschließenden Dichtzonen gebildet wird.

Der Nippel 60 weist an seiner Basis einen Boden 76 auf, der eine Verlängerung der Wand des Rohrstummels 64 bildet und auf der Höhe der Stirnfläche 58 des Flaschenkörpers 10 zu liegen kommt. Der Boden 76 hat zwei kreisrunde Öffnungen 78, 80, die übereinander in der Längsmittelebene des Krümmers 32 angeordnet sind. Der Rand der unteren Öffnungen 80 kommt dicht an Innenmantel des Nippels 60 zu liegen. Durch die Anordnung von Boden 76 und Öffnungen 78, 80 wird der Durchtrittsquerschnitt an der Basis des Nippels 60 reduziert, was der Schwallverhinderung beim Ausgeben von Flüssigkeit dient. Durch die Lage der unteren Öffnung 80 ist überdies dafür gesorgt, daß nach Beendigung eines Sprühvorgangs Flüssigkeit ungehindert durch den Nippel 60 in das Innere des Flaschenkörpers 10 zurücklaufen kann. Eine Förderwirkung entsteht durch den darin herrschenden Unterdruck sowie durch die Schwerkraft.

An dem Nippel 60 befinden sich axial versetzt zwei radial nach außen abstehende, umlaufende Raststege 82, 84 von unterschiedlichem Durchmesser. Der mündungsnahe Raststeg 82 hat kleineren Durchmesser und dient zum Aufschnappen eines in Fig. 9 dargestellten Düsenmundstücks 86. Der von der Mündung des Nippels 60 weiter entfernt liegende zweite Raststeg 84 hat größeren Durchmesser und dient zur Befestigung einer in Fig. 10 bis 13 gezeigten Verschlußkappe 88. Von der Mündung des Nippels 60 her gesehen, haben beide Raststege 82, 84 eine konisch ansteigende Flanke, und sie springen nach einem kurzen zylindrischen Übergangsabschnitt radial auf das Außenmaß des Nippels 60 zurück.

Das in Fig. 9 gezeigte Düsenmundstück hat einen im wesentlichen kreiszylindrischen Verankerungsabschnitt 90, der den Nippel 60 radial außen übergreift. Auf dem Innenring des Verankerungsabschnitts 90 ist eine umlaufende Rippe 92 ausgeformt, die eine in Steckrichtung konisch sich verjüngende Flanke hat und im montierten Zustand den mündungsnahen Raststeg 82 kleineren Durchmessers hintergreift. Der Verankerungsabschnitt 90 geht über ein konisches Zwischenstück 94 in die zu einer Ausgabeöffnung 96 hin konisch sich verjüngende Wand 98 des Mundstücks 86 über. Koaxial im Innern des Verankerungsabschnitts 90 ist an die Wand 98 ein Rohrstummel 100 angeformt, der im Abstand vom Rand 102 des Verankerungsabschnitts 90 endet. Das Ende des Rohrstummels 100 ist angefast 104. Im aufgeschnappten Zustand des Düsenmundstücks 86 greift der Rohrstummel 100 in den Nippel 60 ein, während der Verankerungsabschnitt 90 am Außenmantel des Nippels 60 zu liegen kommt. Man kann so auch an dieser Stelle eine Verbindung mit doppelter Dichtsicherheit realisieren.

Im Bereich seiner Ausgabeöffnung 96 weist das Düsenmundstück 86 eine stufenförmige Querschnittsverengung 106 auf. Stromab davon erkennt man einen im wesentlichen kreiszylindrischen Mündungskanal 108, der sich austrittsseitig trompetenförmig erweitert. Mit dieser Mündungsform schafft man eine definierte Abrißkante, an der der Sprühstrahl abgeschnitten wird, und man verhindert in effektiver Weise ein Nachtropfen. Nach der Beendigung des Sprühvorgangs wird in dem Mundstück 86 verbleibende Flüssigkeit in dem Nippel 60 und von dort vorwiegend durch die untere Bodenöffnung 80 in den Flaschenkörper 10 zurückgesaugt.

Für die Verschlußkappe 88 ist eine Kindersicherung vorgesehen. Zu dieser gehören einstückig an den Krümmer 32 angeformte Keile 110, die sich auf der Stirnfläche 58 befinden. Die Keile 110 haben eine kreissegmentförmige Grundfläche und sind in drehsymmetrischer Anordnung bezüglich der Mittelachse 62 des Nippels 60 um 180_{°} winkelversetzt angeordnet, wobei sie beidseits der Längsmittelebene des Krümmers 32 zu liegen kommen. Sie haben eine gewölbte Rampenfläche 112, die von der Stirnfläche 58 ausgehend sowohl in Umfangsrichtung, als auch radial von innen nach außen ansteigt.

Die in Fig. 10 bis 13 dargestellte Verschlußkappe 88 der Spritzflasche hat eine Kegelform mit abgerundeter Spitze. In ihrem Innern ist an den Kegelmantel 114 in koaxialer Anordnung ein zylindrischer Stutzen 116 angeformt, der auf etwa halber Höhe der Verschlußkappe 88 ansetzt und mit geringem Abstand zur Kegelbasis 118 endet. Der Stutzen 116 trägt auf seinem Innenmantel eine umlaufende Rippe 120, die sich in Steckrichtung konisch verjüngt und geeignet ist, den Raststeg 84 größeren Durchmessers an dem Nippel 60 zu hintergreifen. Die Verschlußkappe 88 läßt sich so auf die Spritzflasche aufschnappen, wobei sie den Nippel 60 mit dem daran festliegenden Düsenmundstück 86 übergreift und abdeckt.

Fig. 10 und 13 lassen auf dem Innenmantel des Stutzens 116 ein Profil mit mehreren über den Umfang verteilten, sich in Axialrichtung erstreckenden Stegen 122 erkennen. Diese dienen der Führung der Verschlußkappe 88 auf dem Außenmantel des Düsenmundstücks 86.

An der Spitze im Innern der Verschlußkappe 88 befindet sich ein mittiger, axialer Zapfen mit einem kuppelförmig abgerundeten Hohlkörper 124 und einem axial daran ansetzenden Stift 126 kleineren Durchmessers. Dieser Zapfen ragt im aufgesetzten Zustand der Verschlußkappe 88 in die Ausgabeöffnung 96 des Düsenmundstücks 86 hinein, so daß diese verschlossen wird. In der Umgebung des Zapfens sind im Innern der Verschlußkappe 88 über deren Umfang verteilt eine Anzahl elastischer Lamellen vorgesehen, die sich um die Spitze des Düsenmundstücks 86 legen und eine zusätzliche Sicherung und Fixierung bewirken.

Als Teile der Kindersicherung sind an den Innenmantel der Verschlußkappe 88 nahe der Kegelbasis 119 zwei Vorsprünge 130 angeformt, die einander diametral gegenüberliegen und in Umfangsrichtung ansteigen. Am Außenmantel der Verschlußkappe 88 befinden sich auf der Höhe der Vorsprünge 130 Griffflächen 132. Letztere bestehen jeweils aus einer Mehrzahl von nach außen vorstehenden, sich in Axialrichtung erstreckenden Stegen 134. An den Griffflächen 132 kann man die Verschlußkappe 88 fassen und zusammendrücken. Bei aufgesetzter Verschlußkappe 88 liegt ihre Kegelbasis 118 an der Stirnfläche 58 des Krümmers 32 an. Die Vorsprünge 130 kommen dabei radial außerhalb der Keile 110 zu liegen, so daß sich die Verschlußkappe 88 frei auf dem Nippel 60 drehen kann. Die Raststellung der Verschlußkappe 88 kann nicht durch Abziehen in Axialrichtung gelöst werden, da hierzu eine zu große Kraft erforderlich ist. Um die Verschlußkappe 88 regulär zu lösen, muß man sie im Bereich der Griffflächen 132 zusammendrücken, so daß die Vorsprünge 130 mitden Keilen 110 in Berührung kommen, und zugleich die Verschlußkappe 88 drehen. Bei dieser kombinierten Bewegung wird die Verschlußkappe 88 durch die zusammenwirkenden schrägen Rampenflächen angehoben, abgeknickt und von dem Nippel 60 gelöst.

Wie insbesondere Fig. 8 zu entnehmen, ist der Raststeg 84 größeren Durchmessers, der die Verschlußkappe 88 hält, beidseits entlang zweier paralleler Sekanten abgeflacht. Die Abflachungen 136 liegen um 90_{°} winkelversetzt zu den beiden Keilen 110 in Ebenen parallel zu der Längsmittelebene des Krümmers 132. Durch die Abflachungen 136 wird die Abknickbeweung der Verschlußkappe 88 in dieser Ebene erleichtert. Weiter bedarf es beim Aufprellen der Kappe 88 keiner zu großen Kraft.

## Patentansprüche

1. Spritzflasche aus Kunststoff für Reinigungsflüssigkeit, insbesondere zum Reinigen von WC-Schüsseln, mit einem von Hand zusammendrückbaren Flaschenkörper und einer in dessen oberem Endbereich befindlichen, schräg nach oben gerichteten Sprühdose, dadurch gekennzeichnet, daß die Düse von einem Krümmer (32) getragen wird, der unter Abdichtung mit einem Prellverschluß auf den Flaschenkörper (19) aufsetzbar ist und einen innen hohlen Nippel (60) trägt, an dem ein Düsenmundstück (86) und eine Verschlußkappe (88) jeweils für sich getrennt einrastend und abdichtend festlegbar sind, wobei die in Sprührichtung weisende Mittelachse (62) der Düse mit der Längsrichtung (20) des Flaschenkörpers (10) einen Winkel zwischen 50_{°} und 75°, vorzugsweise ca. 73_{°} einschließt.

2. Spritzflasche nach Anspruch 1, dadurch gekennzeichnet, daß der Krümmer (32) zwei in Steckrichtung versetzte Reihen von jeweils beabstandet angeordneten Noppen (50, 52) trägt, die an zwei entsprechend versetzten Stegen (42, 44) des Flaschenkörpers (10) rasten.

3. Spritzflasche nach Anspruch 1 oder 2, dadurch gekennzeichnet, daß der Krümmer (32) mit einem Stutzen (64) versehen ist, der mit einem Hals (36) des Flaschenkörpers (10) in abgedichtete Steckverbindung kommt.

4. Spritzflasche nach einem der Ansprüche 1 bis 3, gekennzeichnet durch eine Führungseinrichtung (46, 56), die den Krümmer (32) beim Aufsetzen auf den Flaschenkörper (10) ausrichtet und führt, insbesondere in Gestalt einer am Krümmer (32) ausgeformten Schiene (56), die formschlüssig in eine Nut (46) des Flaschenkörpers (10) eingreift.

5. Spritzflasche nach einem der Ansprüche 1 bis 4, dadurch gekennzeichnet, daß der Krümmer (32) eine im aufgesetzten Zustand zu der Längsachse (20) des Flaschenkörpers (10) schräg geneigte Stirnfläche (58) hat, von der der Nippel (60) in Normalrichtung absteht.

6. Spritzflasche nach einem der Ansprüche 1 bis 5, dadurch gekennzeichnet, daß an der Basis des Nippels (60), vorzugsweise auf der Höhe der Stirnfläche (58), ein Boden (76) vorgesehen ist, der mehrere Öffnungen (78, 80) aufweist, insbesondere zwei außermittig angeordnete Öffnungen.

7. Spritzflasche nach einem der Ansprüche 1 bis 6, dadurch gekennzeichnet, daß die Spitze des Düsenmundstücks (86) eine sich trompetenartig nach außen weitende Form hat.

8. Spritzflasche nach einem der Ansprüche 1 bis 7, dadurch gekennzeichnet, daß die Verschlußkappe (88) in einer kindersicheren Schnappverbindung an einem umlaufenden Steg (84) des Nippels (60) festlegbar ist, wobei der Steg (84) im wesentlichen kreisringförmig und auf einem Teil seines Umfangs, vorzugsweise entlang zweier paralleler Sekanten, abgeflacht ist, und die Abflachungen (136), vorzugsweise 90_{°}, winkelversetzt zu zwei Keilen (110) der kindersicheren Schnappverbindung liegen, die an der Stirnfläche (58) angeordnet sind, wobei an die Verschlußkappe (88) nahe ihrer Basis (118) zwei innere Vorsprünge (130) angeformt sind, die einander diametral gegenüberliegen, in Umfangsrichtung ansteigen und durch Zusammendrücken der Verschlußkappe (88) mit den Keilen (110) in Kontakt bringbar sind.

## Claims

1. Spray bottle of synthetic material for cleaning liquids, especially for the cleaning of WC basins, with a manually squeezable bottle body and an obliquely upwardly directed spray nozzle present in its upper end region, characterised in that the nozzle is carried by an elbow (32) which, with sealing with a snap closure, can be placed on the bottle body (10) and carries an internally hollow nipple (60) on which can be fixed a nozzle mouth piece (86) and a closure cap (88), each separately engaging and sealing, whereby the middle axis (62) of the nozzle pointing in the spray direction makes an angle between 50_{°} and 75°, preferably about 73_{°}, with the longitudinal direction of the bottle body (10).

2. Spray bottle according to claim 1, characterised in that the elbow (32) carries rows of knobs (50, 52), in each case arranged spaced apart, displaced in the insertion direction, which engage on two corresponding ridges (42, 44) of the bottle body (10).

3. Spray bottle according to claim 1 or 2, characterised in that the elbow (32) is provided with a tubular stump (64) which comes into sealed off insertion connection with a neck (36) of the bottle body (10).

4. Spray bottle according to one of claims 1 to 3, characterised by a guide device (46, 56), which aligns and guides the elbow (32) in the case of placing on the bottle body (10), especially in the form of bars (56) which positively engage in a groove (46) of the bottle body (10).

5. Spray bottle according to one of claims 1 to 4, characterised in that the elbow (32) has, in a standing position, a front face (58), obliquely inclined to the longitudinal axis (20) of the bottle body (10), from which projects the nipple (60) in the normal direction.

6. Spray bottle according to one of claims 1 to 5, characterised in that, on the base of the nipple (60), preferably at the height of the front surface (58), a bottom (76) is provided which has several openings (78, 80), especially two openings arranged off-centre.

7. Spray bottle according to one of claims 1 to 6, characterised in that the tip of the nozzle mouth piece (86) has a trumpet-like, outwardly widening shape.

8. Spray bottle according to one of claims 1 to 7, characterised in that the closure cap (88) is fixable in a child-proof snap connection to a circumferential ridge (84) of the nipple (60), whereby the ridge (84) is essentially circular and flattened on a part of its circumference, preferably along two parallel secants, and the flattenings (136) lie preferably 90_{°} angularly displaced to two wedges (110) of the child-proof snap connection, which are arranged on the front face (58), whereby on the closure cap (88) near its base (118) are formed two inner projections (130) which lie diametrically opposite one another, rise in the circumferential direction and, by squeezing together of the closure cap (88), can be brought into contact with the wedges (110).

## Revendications

1. Une bouteille en matière synthétique pour la pulvérisation de liquide de nettoyage, en particulier en vue du nettoyage de cuvettes de W.-C., comprenant un corps de bouteille compressible à la main et un ajutage de pulvérisation situé dans la zone d'extrémité supérieure de celui-ci et orienté de manière inclinée vers le haut, caractérisée en ce que l'ajutage est porté par un raccord coudé (32) qui peut être monté sur le corps de bouteille (19) d'une manière étanche avec une fermeture à enforcement par choc et qui porte un raccord creux interne (60) sur lequel peuvent être fixés un pièce d'embouchure à ajutage (86) et un capuchon de fermeture (88), chacun par encliquetage, séparément et d'une façon étanche, l'axe central (62) de l'ajutage, qui est orienté suivant la direction de pulvérisation, formant avec la direction longitudinale (20) du corps de bouteille (10) un angle comprise entre 50 et 75_{°}, de préférence d'environ 73_{°}.

2. Bouteille de pulvérisation suivant la revendication 1, caractérisé en ce que le raccord coudé (32) porte deux rangées, décalées dans la direction d'enfoncement, d'ergots (50, 52) qui sont respectivement agencés à distance et qui s'engagent sur deux nervures (42, 44), décalées de manière correspondante, du corps de bouteille (10).

3. Bouteille de pulvérisation suivant l'une des revendications 1 et 2, caractérisée en ce que le raccord coudé (32) est pourvu d'une tubulure (64) qui vient former une liaison étanche par enfoncement avec un col (36) du corps de bouteille (10).

4. Bouteille de pulvérisation suivant l'une des revendications 1 à 3, caractérisée par un dispositif de guidage (46, 56) qui oriente et guide le raccord coudé (32) lors de son application sur le corps de bouteille (10), en particulier sous la forme d'un rail (56) qui est façonné sur le raccord coudé (32) et qui entre en prise par une liaison due à la forme dans une rainure (46) du corps de bouteille (10).

5. Bouteille de pulvérisation suivant l'une des revendications 1 à 4, caractérisée en ce que le raccord coudé (32) présente une surface frontale (58) qui, à l'état monté, est inclinée de manière oblique par rapport à l'axe longitudinal (20) du corps de bouteille (10) et à partir de laquelle fait saillie le raccord (60) suivant une direction perpendiculaire.

6. Bouteille de pulvérisation suivant l'une des revendications 1 à 5, caractérisé en ce qu'à la base du raccord (60), de préférence à la hauteur de la surface frontale (58), il est prévu un fond (76) qui présente plusieurs orifices (78, 80), en particulier deux orifices disposés de manière excentrée.

7. Bouteille de pulvérisation suivant l'une des revendications 1 à 6, caractérisée en ce que le sommet de la pièce d'embouchure à ajutage (86) a une forme qui s'élargit vers l'extérieur à la manière d'une trompette.

8. Bouteille de pulvérisation suivant l'une des revendications 1 à 7, caractérisée en ce que le capuchon de fermeture (88) peut être fixé par une liaison par encliquetage, sûre pour les enfants, sur une nervure périphérique (84) du raccord (60), la nervure (84) ayant sensiblement un forme d'anneau de cercle et étant aplatie sur une partie de sa périphérie, de préférence le long de deux sécantes parallèles, et en ce que les aplatissements (136) se trouvent d'une manière angulairement décalée, de préférence de 90_{°}, par rapport à deux coins (110) de la liaison par encliquetage, sûre pour les enfants, qui sont agencés sur la surface frontale (58), deux saillies internes (130), qui sont disposées de manière diamétralement opposée, sont ascendantes dans la direction périphérique et peuvent être amenées en contact avec les coins (110) par compression du capuchon de fermeture (88), étant façonnées sur le capuchon de fermeture (88) à proximité de sa base (118).
